# EUROPÄISCHE PATENTSCHRIFT

(11) **EP 0 565 122 B1**
(45) Veröffentlichungstag und Bekanntmachung des Hinweises auf die Patenterteilung: **09.06.1999**
(21) Anmeldenummer: 93105883.8
(22) Anmeldetag: 08.04.1993
(51) Int. Cl.: D03D 27/10, D03D 39/16

(54) **Verfahren zum doppelspuligen Weben eines Doppelstückgewebes mit Zweischussbindung und Doppelstück-Webmaschine mit vertikal bewegbaren Schusseinführ-Vorrichtungen zur Durchführung des Verfahrens**
Double weft weaving process for face-to-face fabric with double weft weave and double fabric loom with vertically movable weft insertion devices for the execution of the process
Procédé de tissage à double insertion d'un tissu double avec liage par deux insertions et métier double peluche avec des dispositifs d'insertion de trame déplaçables verticalement pour l'exécution du procédé

(30) Priorität: 10.04.1992 BE 9200324
(43) Veröffentlichungstag der Anmeldung: 13.10.1993
(73) Patentinhaber: N.V. Michel Van de Wiele, B-8510 Kortrijk (Marke) (BE)
(72) Erfinder: Gheysen, Nico, B-8768 Sint-Eloois-Winkel (BE)
(74) Vertreter: Prechtel, Jörg, Dipl.-Phys. Dr.

(56) Entgegenhaltungen:
- EP-A- 0 362 433
- EP-A- 0 460 756
- FR-A- 790 942
- FR-A- 2 182 790

## Beschreibung

Die Erfindung betrifft ein Verfahren zum doppelseitigen Weben eines Zweischuß-Doppelstückgewebes gemäß dem Oberbegriff des Anspruchs 1.

Ein Verfahren dieser Art ist bekannt (FR-A-790942). Die die beiden Schußfäden in das Obergewebe bzw. Untergewebe jeweils gleichzeitig eintragenden Vorrichtungen (hier in Form von Schiffchen) sind ortsfest angeordnet. Dementsprechend müssen sämliche Kettfäden einschließlich der Spannkettfäden und der jeweiligen toten Polkettfäden des Obergewebes bzw. des Untergewebes nach jedem Doppelschuß ihre Stellung wechseln.

Zur Herstellung einer Einschuß-Bindung ist es aus der EP-A-362 433 bekannt, die Vorrichtung für das Einbringen eines Schußfadens (hier in Form eines Greiferpaares) höhenverstellbar auszubilden, um abwechselnd einen Schuß in das Oberfach zur Bildung des Obergewebes und in das Unterfach zur Bildung des Untergewebes eintragen zu können. Auch hier wechseln sämtliche Kettfäden des Obergewebes bzw. des Untergewebes nach einem bzw. zwei Schußfäden ihre Position.

Der Erfindung liegt die Aufgabe zugrunde, das Verfahren der eingangs genannten Art zu vereinfachen.

Diese Aufgabe wird durch die Merkmale des Anspruchs 1 gelöst. Dadurch daß die Spannkettfäden stets am gleichen Ort verbleiben, brauchen die ihnen zugeordneten Webrahmen dementsprechend auch keine Hebebewegung durchführen. Dies reduziert den mechanischen Aufwand bei der Herstellung des Gewebes. Hinzu kommt, daß eine stets gleichförmige Zugspannung der Untergewebe und Obergewebe auseinander ziehenden Spannkettfäden gewährleistet ist, so daß man eine hohe Gewebequalität erhält.

Dementsprechend vorteilhaft ist auch die Maßnahme, die toten Polkettfäden jeweils auf konstanter Höhe zu halten. Man kann dann eine einfache Einzelhub-Jacquardmaschine einsetzen, wobei der Ruhezustand der Jacquardhaken der der konstanten Höhe der toten Polkettfäden entspricht.

Im folgenden wird zur Verdeutlichung des heutigen Standes der Technik auf dem Gebiet der Erfindung kurz erläutert, wie die Doppelstückgewebe mit Hilfe bekannter Doppelstück-Webmaschinen angefertigt werden.

Zwei Grundgewebe - als Obergewebe und Untergewebe bezeichnet - werden übereinander gewebt, indem sich auf zwei Niveaus nebeneinander erstreckende Kettfäden mit senkrecht dazu gerichteten Schußfäden verwebt werden. Vor jedem Schuß (dem Eintragen oder Einführen eines Schußfadens zwischen den Kettfäden) wird jeder Kettfaden an der Stelle,an der der Schuß erfolgen soll, entweder über die Schußhöhe oder unter die Schußhöhe gezogen. Zwischen den beiden Gruppen Kettfäden - in dem Fach - wird ein Schußfaden eingeführt. Dieser erstreckt sich schließlich über die gesamte Breite des Gewebes. Indem vor jedem Schuß die Positionen der verschiedenen Kettfäden gewählt werden, wird die erwünschte Bindung zwischen den Kettfäden und Schußfäden erhalten. Zur Bildung des Obergewebes erfolgt das vorstehende in der Höhe einer oberen Reihe Kettfäden und zur Bildung des Untergewebes in der Höhe einer unteren Reihe Kettfäden. Die vorhandenen Webmaschinen sind dafür z. B. mit einer Schußeinführ-Vorrichtung versehen, die aus zwei Greifern besteht - nämlich einem Geber und einem Nehmer - die auf beiden Seiten der Kettfäden in derselben Höhe angeordnet sind. Die beiden Greifer werden gleichzeitig in das Fach eingeführt, während von dem einen Greifer - dem Geber - ein Schußfaden mitgenommen wird. In dem Fach begegnen sich die beiden Greifer, und der Schußfaden des einen Greifers wird dem anderen Greifer - dem Nehmer - übergeben. Anschließend werden die beiden Greifer aus dem Fach heraus gezogen, so daß sich schließlich der Schußfaden von der einen Seite des Faches zu der anderen Seite erstreckt. Bei den Webmaschinen mit einer einzigen Schußeinführ-Vorrichtung wird mit Hilfe der Position der Kettfäden dafür gesorgt, daß der Schuß abwechselnd in dem Obergewebe und in dem Untergewebe erfolgt. Bei den sog. Doppelgreifer-Webmaschinen sind zwei in einer festen Höhe angeordnete Greifervorrichtungen übereinander vorgesehen, damit gleichzeitig in dem Obergewebe und in dem Untergewebe ein Schußfaden eingeführt werden kann. Man spricht von einer doppelten Schußfaden-Einführung.

Zur Bildung des Poles der Doppelstückgewebe werden in dem Obergewebe und Untergewebe Polkettfäden hintereinander derart von den Schußfäden eingebunden, daß diese von dem einem zu dem anderen Grundgewebe laufen. Diese Polfäden werden hiernach zwischen den beiden Grundgeweben durchgeschnitten. Um in dem Pol Figuren zu erhalten, werden mehrere Polkettfäden unterschiedlicher Farbe vorgesehen. Wenn an einem bestimmten Ort des Gewebes ein Polkettfaden zwischen dem Untergewebe und Obergewebe verläuft (also aktiv ist), werden dort andere Polkettfäden in dem einen Grundgewebe (parallel zu den Kettfäden) derart eingebunden, daß sie an der Oberseite des Gewebes (der Polseite) unsichtbar sind. Diese Polfäden werden als tote Polfäden bezeichnet. Nur der aktive Polfaden ist sichtbar, so daß dieser an jenem Ort die Farbe des Gewebes bestimmt. Hierzu wird eine Jacquardvorrichtung angewendet, die vor jedem Schuß gesondert die Position jedes Polfadens bestimmen kann. Die Steuerdaten der Jacquardvorrichtung werden folglich in Abhängigkeit von der erwünschten Figur und gewünschten Bindung für die Polfäden festgelegt.

Die bekannten Doppelstück-Webmaschinen sind mit einer Anzahl aufwärts und abwärts bewegbaren Webrahmen versehen, um jeweils eine Anzahl Kettfäden während dieser Bewegungen mitzunehmen. Infolge der Steuerung dieser Webrahmen werden die richtigen Positionen der verschiedenen Kettfäden hinsichtlich der Schußhöhe bestimmt, damit die Grundgewebe in der erwünschten Bindung gewebt würden. Die Bewegung dieser Webrahmen geschieht z. B. mittels Nocken.

Bei einer sogenannten Zweischußbindung werden die aktiven Polfäden derart nacheinander in dem Obergewebe und Untergewebe eingebunden, daß sich ihre Position hinsichtlich der aufeinanderfolgenden Schußfäden jedesmal nach zwei Schuß (einem Rapport) wiederholt. Zur Veranschaulichung des Standes der Technik im Verhältnis zu der Bindung gemäß der Erfindung wird eine bekannte Zweischußbindung schematisch als Querschnitt in Figur 1 dargestellt. In dieser Figur verlaufen die Schußfäden senkrecht zur Blattfläche, und man sieht sie im Querschnitt. Die Kettfäden liegen in der Blattfläche, und man sieht sie als ausgezogene Linien. Die Bindkettfäden - die mit den Schußfäden verwebt sind - und die Spannkettfäden sind nicht gezeigt. Allein die Polkettfäden (P₁, P₂) werden dargestellt. Diese Bindung ist mit doppelter Schußfaden-Einführung gewebt. Die aufeinanderfolgenden, doppelten Schüsse sind in der Figur senkrecht darunter numeriert. Der Polfaden (P₂) ist während der ersten sechs (doppelten) Schüsse aktiv und wird von dem Schuß (7) ab in dem Untergewebe eingebunden, um von dem Schuß (13) ab nochmals aktiv zu werden.

Der Polfaden (P₁) ist während der ersten sechs Schüsse in dem Obergewebe eingebunden und während der folgenden sechs Schüsse (7 bis 12) aktiv, um anschließend von dem Schuß (13) ab wieder in dem Obergewebe eingebunden zu werden.

Diese Bindung kann gewebt werden, indem bei jedem Schuß zwei verschiedene Stellungen der Polkettfäden hinsichtlich der Greifer ermöglicht werden, nämlich zur Einbindung eines Polkettfadens in dem Obergewebe die Stellungen (der beiden Greifer) "oben" und (zwischen den beiden Greifern) "Mitte" und zur Einbindung in dem Untergewebe die Stellungen "unten" und "Mitte" sowie zur Polbildung die Stellungen "oben" und "unten". Indem mit einer Jacquardmaschine diese Stellungen nacheinander kombiniert werden, wird das Gewebe der Figur 1 erhalten.

Der Nachteil dieser Bindung besteht darin, daß sog. Mischkonturen entstehen. Eine Mischkontur entsteht nämlich bei dem Übergang zwischen zwei verschiedenen Farbfeldern.Wenn einem Bindungsrapport (Schuß 5 - 6) mit einem Figuren bildenden Pol (P₂), welcher in dem Untergewebe bei Rapporten eingebunden wird, bei denen dieser Polfaden (P₂) keine Figur (z. B. Schuß 9 - 10) bildet, ein Bindungsrapport (Schuß 7 - 8) mit einem Figuren bildenden Pol (P₁) folgt, der in dem Obergewebe bei Rapporten eingebunden wird, bei denen dieser Polfaden (P₁) keine Figur (z. B. Schuß 1 - 2) bildet, dann tritt bei einem Übergang zwischen diesen Rapporten (in Figur 1 folgt einem Schuß 5 - 6 ein Schuß 7 - 8) eine Mischkontur auf. Dies bedeutet, daß bei einer Trennung eines von dem Polfaden (P₂) gebildeten Farbfeldes in dem Gewebe und eines von dem Polfaden (P₁) gebildeten Farbfeldes an dem Farbfeldumriß ein Farbgemenge entsteht. Die deutliche Trennungslinie zwischen diesen beiden Farbfeldern wird dadurch gestört, daß ein Stückchen der letzten Polschleife des Polfadens (P₂) innerhalb des Farbfeldes des Polfadens (P₁) und ein Stückchen der ersten Polschleife des Polfadens (P₁) innerhalb des Farbfeldes des Polfadens (P₂) schräg verläuft. Dieser unsaubere Übergang zwischen zwei Farbfeldern wird als Mischkontur bezeichnet.

Um diese Mischkonturen zu vermeiden, ist eine Anzahl Lösungen bekannt. Zum Vermeiden von Mischkonturen besteht eine erste bekannte Arbeitsweise darin,daß je Schuß 3 unterschiedliche Stellungen der Polkettfäden vorgesehen werden. Bei dieser Arbeitsweise wird für jeden Polfaden eine Flaschenzug-Vorrichtung benötigt, die im Zusammenwirken mit zwei Haken der Jacquardmaschine diese drei Stellungen ermöglicht.

Der Nachteil dieser Lösung besteht darin, daß eine zweifache Kapazität der Jacquardmaschine notwendig ist, womit diese Lösung viel zu teuer wird.

Eine weitere bekannte Lösung besteht aus dem Weglassen eines Polpunktes. Die Wahl des neuen, wirkenden Pols wird um einen Schuß aufgeschoben, während der erste Polfaden bereits eingebunden wird. In Figur 2 ist das Ergebnis zu sehen. Die Mischkonturen treten nicht mehr zutage. Ein Nachteil dieser Arbeitsweise ist jedoch, daß ein Farbpunkt nunmehr vier Schüssen entspricht (anstatt 2 Schüssen).
Folglich ist die Musterungsfeinheit halbiert. Ein anderer Nachteil ist der, daß man bei dem Farbwechsel nur die halbe Polbesetzung erhält.

Eine weitere bekannte Lösung wird in der EP-A-0 460 756 beschrieben,die auf dem Prinzip basiert, daß sich der aufgelegte Arbeitsrapport der Polkettfäden über drei Schüsse erstreckt, während der Arbeitsrapport der Grundbindung nur zwei Schüsse umfaßt.

Eine Zweischußbindung, die bei einer doppelten Schußfaden-Einführung ohne Mischkonturen gewebt werden kann, wobei jede Polschleife eine andere Farbe haben kann, ohne daß die obengenannten Nachteile auftreten, ist aus der eingangs genannten FR-A-790 942 bekannt.

Die hier beschriebene Bindung kann mit Hilfe einer Webmaschine verwirklicht werden, die zwei vertikal aufwärts und abwärts bewegbare Schußeinführ-Vorrichtungen besitzt. Außerdem ist die Anwendung einer solchen Webmaschine mit zusätzlichen Vorteilen verbunden, die weiterhin in dieser Beschreibung dargeboten werden.

In der bereits erwähnten EP-A-0 362 433, wird eine Webmaschine beschrieben, die mit einer einzigen aufwärts und abwärts bewegbaren Vorrichtung versehen ist, um durch das Fach die Schußfäden hindurchzuführen.

Dieser Schußeinführ-Vorrichtung wird von bekannten Hilfsmitteln eine Bewegung erteilt, die auf den Bewegungszyklus der Webrahmen abgestimmt ist, wobei der Schußfaden bei jedem folgenden Fach abwechselnd auf einer von zwei Höhen eingeführt wird und ihm jedesmal ein gerade bewegter Webrahmen entgegenkommt. Die Probleme, die von dieser Erfindung gelöst werden, bestehen darin, daß die Pollänge nicht mehr von der Bewegungsamplitude der Webrahmen abhängig ist, daß die Nocken, die den Webrahmen die Bewegung erteilen, mit weniger steilen Flanken versehen werden können und daß ein Gewebe erhalten wird, dessen Pol flacher ist.

Die gemäß dem erfindungsgemäßen Verfahren einsetzbare Webmaschine verfügt über zwei oder mehrere vertikal bewegbare, übereinander angeordnete Schußeinführ-Vorrichtungen, die sich gemeinsam in einem gut abgestimmten Zyklus aufwärts und abwärts bewegen. Zum Anfertigen eines Gewebes gemäß der Erfindung erfolgt die Bewegung der Schußeinführ-Vorrichtungen nach oben und unten in der Weise, daß in der obersten Stellung dieser Vorrichtungen die unterste Greifervorrichtung ungefähr in die Mitte gelangt (also auf halbem Wege der Niveaus, in denen sich die beiden Gewebe erstrecken) und daß in der untersten Stellung der Schußeinführ-Vorrichtungen die oberste Schußeinführ-Vorrichtung in der genannten Mittelposition zum Stillstand kommt.

Diese Webmaschine bringt den folgenden, zusätzlichen Vorteil mit sich: die Spannkettfäden und die toten Polkettfäden verbleiben stets in derselben Höhe. Folglich brauchen die Webrahmen der Spannkettfäden nicht angehoben zu werden. Dadurch daß für die Einbindung des toten Polkettfadens keine Anhebung ausgeführt zu werden braucht, ist es möglich, diese Bindung mit einer Einzelhub-Jacquardmaschine zu verwirklichen (für jeden Polfaden zwei mögliche Positionen je Schuß: entweder oberhalb oder unterhalb der Greifervorrichtungen). Diese Jacquardmaschine kann dann z. B. aus zwei Teilen, nämlich einem Teil für die Arbeit oben und einem Teil für die Arbeit unten bestehen.

Die Mittelstellung der Erfindung (auf dem Niveau der Spannkettfäden) bei der Arbeit oben ist dabei der Ruhezustand der Jacquardhaken.

Ein anderer Vorteil dieser gemäß dem erfindungsgemäßen Verfahren einsetzbaren Webmaschine liegt darin, daß die Webrahmen der Bindkettfäden zum Überqueren zweimal so viel Zeit wie bei den bekannten Webmaschinen haben, weil keine Anhebung dieser Webrahmen ausgeführt zu werden braucht. In dem Augenblick, in dem die Greifer Schüsse in das Untergewebe einführen, laufen die Webrahmen der Bindkettfäden des Obergewebes senkrecht und umgekehrt.

Die obengenannten Vorteile haben zur Folge, daß der Energieverbrauch dieser Webmaschine geringer als der der bekannten Webmaschinen sein kann.

Schließlich ist es auch ein Vorteil, daß sich der Webrahmen nur mit der halben Geschwindigkeit zu bewegen braucht, und daß die toten Polkettfäden unbeweglich bleiben, was natürlich auf den Verschleiß von Einzelteilen, das Abreißen von Kettfäden usw. einen Einfluß hat.

Weitere Vorteile und Merkmale der Erfindung werden in Verbindung mit der hier nachfolgenden, ausführlichen Beschreibung verdeutlicht, ohne daß die Erfindung jedoch hierdurch auf spezielle Beispiele und Ausführungsformen beschränkt wird,die in dieser Beschreibung dargelegt werden. Diese Beschreibung wird an Hand der beigefügten Figuren anschaulich gemacht.

Figur 1 zeigt schematisch einen Querschnitt durch ein Doppelstückgewebe, das in einer Zweischußbindung mit einer doppelten Schußeinführung gewebt ist, um das Problem der Mischkonturen zu verdeutlichen.

Figur 2 zeigt schematisch einen Querschnitt durch ein Doppelstückgewebe in einer Zweischußbindung mit doppelter Schußeinführung, wobei eine Mischkontur dadurch vermieden wird, daß während eines Schusses die Wahl des neuen, wirkenden Pols aufgeschoben wird.

Figur 3a zeigt schematisch einen Querschnitt durch ein Doppelstückgewebe, das in der Zweischußbindung mit doppelter Schußeinführung gewebt ist, wobei mögliche, unterschiedliche Farbübergänge auftreten.

Figur 3b zeigt schematisch einen Querschnitt durch das Doppelstückgewebe der Figur 3a, nachdem die Polkettfäden durchgeschnitten sind.

Die Figuren 4a und 4b zeigen schematisch beim Anfertigen eines Doppelstückgewebes gemäß der Erfindung die Positionen der Schuß- und Kettfäden hinsichtlich dieser Schußfäden bei zwei aufeinanderfolgenden Schüssen im Querschnitt.

Bei der Bindung zum Anfertigen von Doppelstückgeweben (siehe Figuren 3a und 3b) wird mit einer doppelten Schußeinführung gewebt, während die Polkettfäden in einer Zweischußbindung mit den Schußfäden verwebt werden. Gemäß den Figuren 3a und 3b sind vier Polkettfäden (P₅, P₆, P₇, P₈) vorgesehen, von denen zwei (P₅, P₆) im Rapport in dem Obergewebe eingebunden werden, wo sie nicht aktiv sind, und die weiteren zwei (P₇, P₈) in dem Untergewebe eingebunden werden, wenn sie nicht aktiv sind. Wenn man vorgibt,daß ein bestimmter Polfaden in dem Untergewebe (OW) oder in dem Obergewebe (BW) als toter Pol eingebunden wird, wobei das Untergewebe OW oder Obergewebe BW bezüglich des jeweiligen Polfadens in Klammern gesetzt ist, dann werden in den Figuren 3a und 3b die folgenden aufeinanderfolgenden Übergänge zwischen den aktiven Polfäden wiedergegeben:
von P₅(BW) nach P₆(BW): Rapport 3-4, dem der Rapport 5-6 folgt,
von P₆(BW) nach P₇(OW): Rapport 7-8, dem der Rapport 9-10 folgt,
von P₇(OW) nach P₈(OW): Rapport 11-12, dem der Rapport 13-14 folgt,
von P₈(OW) nach P₆(BW): Rapport 15-16, dem der Rapport 17-18 folgt.

Die Bindung wird von jeweils zwei aufeinanderfolgenden, übereinander liegenden Schußfäden sowohl in dem Obergewebe als auch in dem Untergewebe gebildet; diese Schußfäden werden durch die laufende Nummer des Schusses benannt, bei dem sie eingeführt werden (1 bis 23), wobei jeder Schußfaden als oberer oder unterer bezeichnet wird. Ein Rapport wird von zwei aufeinanderfolgenden Schüssen gebildet und ebenfalls durch laufende Nummern jener aufeinanderfolgenden Schüsse bezeichnet, z. B. Schuß 3-4 (siehe oben). Die toten Polkettfäden werden zwischen dem oberen und unteren Schußfaden eingebunden, die zu zweit übereinander liegen. Die aktiven Polkettfäden befinden sich nacheinander in dem Obergewebe oberhalb eines oberen Schußfadens und in dem Untergewebe unter einem unteren Schußfaden des folgenden Schusses. Wenn einem Rapport (z. B. 3-4), in dem ein Polfaden P₅(BW) aktiv ist, ein Rapport (5-6) folgt, in dem ein Polfaden P₆(BW) aktiv ist, wird der Polfaden P₅(BW) bei dem fünften Schuß in dem Obergewebe eingebunden, und der Polfaden P₆(BW) wird oberhalb des oberen Schußfadens des fünften Schusses in dem Obergewebe eingeführt, um danach in das Untergewebe zu laufen und weiter einen Pol zu bilden.

Da sich jedes Polstückchen nach dem Durchschneiden der aktiven Polfäden zwischen den beiden Geweben nahezu lotrecht zu der Fläche der Gewebe erstreckt und innerhalb seines eigenen Farbfeldes verbleibt, treten keine Mischkonturen auf. Zwischen den beiden Farbfeldern wird eine saubere Linienabgrenzung erhalten.

Wenn einem Rapport (7-8), in dem ein Polfaden P₆(BW) aktiv ist, ein Rapport (9-10) folgt, in dem ein Polfaden P₇(OW) aktiv ist, wird der Polfaden P₆(BW) bereits bei dem neunten Schuß in dem Obergewebe eingebunden, und der Polfaden P₇(OW) wird bereits zwischen dem achten und neunten Schuß von dem Untergewebe zu dem Obergewebe geführt, um oberhalb des oberen Schußfadens des neunten Schusses geführt zu werden und weiter einen Pol zu bilden. Nach dem Durchschneiden der aktiven Polfäden zwischen den beiden Geweben (siehe Figur 3b) sind auch bei diesem Übergang keine Mischkonturen in den Geweben zu sehen.

Wenn einem Rapport (11-12), in dem ein Polfaden P₇(OW) aktiv ist, ein Rapport (13-14) folgt, in dem ein Polfaden P₈(OW) aktiv ist, wird der Polfaden P₇(OW) - nachdem er unter dem unteren Schußfaden des zwölften Schusses in dem Untergewebe eingeführt ist - bei dem ersten folgenden Schuß - dem Schuß (14) - in dem Untergewebe eingebunden. Der Polfaden P₈(OW) wird bereits bei dem dreizehnten Schuß oberhalb des oberen Schußfadens in dem Obergewebe eingeführt, um dann weiterhin einen Pol zu bilden. Auch bei diesem Übergang sind in den Geweben keine Mischkonturen zu sehen, nachdem die aktiven Polfäden zwischen den beiden Geweben (Figur 3b) durchschnitten sind.

Wenn einem Rapport (15-16), in dem ein Polfaden P₈(OW) aktiv ist, ein Rapport (17-18) folgt, in dem der Polfaden P₆(BW) aktiv ist, wird der Polfaden P₈(OW) - nachdem er unterhalb des unteren Schußfadens von dem sechzehnten Schuß in dem Untergewebe eingeführt ist - bei dem ersten folgenden Schuß - dem Schuß 18 - in dem Untergewebe eingebunden. Der Polfaden P₆(BW) wird bereits von dem siebzehnten Schuß oberhalb des oberen Schußfadens eingeführt, um dann in das Untergewebe zu laufen und weiter einen Pol zu bilden. Auch bei diesem Übergang sind nach dem Durchschneiden der aktiven Polfäden zwischen den beiden Geweben keine Mischkonturen in den Geweben zu sehen.

Um eine derartige Bindung zu verwirklichen, ist eine Webmaschine mit zwei vertikal aufwärts und abwärts bewegbaren Schußeinführ-Vorrichtungen, z. B. Greifereinrichtungen, versehen.

Diese Bewegung wird mit bekannten Hilfsmitteln, z. B. einem Nockensystem verwirklicht, so daß die beiden Einrichtungen gemeinsam eine Aufwärts- und Abwärtsbewegung ausführen, während ihr Bewegungszyklus derart gestaltet ist, daß ein doppelter Schuß erfolgt, wenn die Schußeinführ-Vorrichtungen in eine oberste Position gelangt sind, und ein doppelter Schuß erfolgt, wenn die Schußeinführ-Vorrichtungen in eine tiefere Position gebracht sind, usw.. Dabei werden die Bewegungen der Jacquardeinrichtung und der Webrahmen so beeinflußt, daß sie jedesmal die Polkettfäden bzw. die Bindkettfäden und Spannkettfäden hinsichtlich der Schußhöhen in die richtige Position bringen, damit die beiden Schußfäden jedesmal gemeinsam in das Obergewebe oder Untergewebe gelangen, und damit sich die Polkettfäden, die Bindkettfäden und die Spannkettfäden hinsichtlich der Schußfäden in Übereinstimmung mit der beschriebenen Bindung befinden.

Die Art und Weise, in der diese Bindung mit Hilfe der Webmaschine gemäß der Erfindung verwirklicht wird, wird in Verbindung mit dem sich hier anschließenden Beispiel (siehe Figuren 4a und 4b) verdeutlicht. In diesen Figuren wird ein Gewebeabschnitt (Schuß 1 bis 9) schematisch im Querschnitt gezeigt, und es werden bei zwei aufeinanderfolgenden, doppelten Schüssen die Positionen der verschiedenen Kettfäden hinsichtlich der Schußfäden in zwei unterschiedlichen Höhen anschaulich gemacht, um die Bindung gemäß dem erfindungsgemäßen Verfahren zu verwirklichen.

Um die sich hier anschließende Beschreibung dieses Beispiels zu verdeutlichen, ist links von den Schußfäden eine Bezugsachse gezeichnet, um die unterschiedlichen Höhen der Kettfäden hinsichtlich der Schußfäden anzudeuten. Die folgenden Größen sind an jener Bezugsachse angegeben:
- h_{R} =: feste Höhe, auf der sich der Spannkettfaden (S₁) des Obergewebes und der eventuelle, tote Polkettfaden (P₉), die in dem Obergewebe eingebunden werden, während des Webens befinden,
- h_{R'} =: feste Höhe, auf der sich der Spannkettfaden (S₂) des Untergewebes und die eventuellen, toten Polkettfäden, die in dem Untergewebe eingebunden werden, während des Webens befinden,
- h_{B1} =: Schußhöhe des obersten Schußfadens bei der obersten Stellung der Schußeinführ-Vorrichtung,
- h_{B2} =: Schußhöhe des untersten Schußfadens bei der höchsten Stellung der Schußeinführ-Vorrichtung,
- h₀₁ =: Schußhöhe des obersten Schußfadens in dem tiefsten Stand der Schußeinführ-Vorrichtung,
- h₀₂ =: Schußhöhe des untersten Schußfadens in der tiefsten Stellung der Schußeinführ-Vorrichtung,
- h₁ =: Höhe, auf die der eine Bindkettfaden (B₁) des Obergewebes bei einem Schuß in jenem Gewebe gebracht wird,
- h₂ =: Höhe, auf die der andere Bindkettfaden (B₂) des Obergewebes bei demselben Schuß in jenem Gewebe gebracht wird,
- h_{1'} =: Höhe, auf die der eine Bindkettfaden (B₃) des Untergewebes bei einem Schuß in jenem Gewebe gebracht wird,
- h_{2'} =: Höhe, auf die der andere Bindkettfaden (B₄) des Untergewebes bei demselben Schuß in jenem Gewebe gebracht wird,
- h₃ =: Höhe, auf die ein aktiver Polfaden in dem Obergewebe gebracht wird, um diesen abzubinden,
- h_{3'} =: Höhe, auf die ein aktiver Polfaden in dem Untergewebe gebracht wird, um diesen abzubinden.

Bei dem Schuß (1) des bereits gebildeten Gewebes (siehe Figuren 4a und 4b) ist der Polkettfaden (P₁₀) aktiv, und es muß der Polkettfaden (P₉) weiter in dem Obergewebe eingebunden werden. Der Schuß (1) wurde in dem Untergewebe eingebracht, so daß der nächste Schuß (I_{B1}, I_{B2}) in das Obergewebe eingeführt werden muß. Dazu wird bei dem darauf folgenden Schuß - Schußfäden I_{B1} und I_{B2} die Schußeinführ-Vorrichtung in ihre oberste Stellung gebracht. Bevor der Schuß stattfindet, müssen sich der tote Polfaden (P₉) und der Spannkettfaden (S₁) in der Höhe h_{R} erstrecken. Die Bindkettfäden (B₁) und (B₂) kreuzen einander und sind in der Höhe (h₁) und (h₂) angebracht. Der aktive Polfaden (P₁₀) wird in die Höhe (h₃) gebracht.

Diese unterschiedlichen Positionen sind derart gewählt, daß sich der Bindkettfaden (B₁) und der Polkettfaden (P₁₀) oberhalb der Schußhöhe (h_{B1}) des obersten Schußfadens (I_{B1}) erstrecken,daß der tote Polkettfaden (P₉) und der Spannkettfaden (S₁) zwischen den Schußhöhen (h_{B1} und h_{B2}) der Schußfäden (l_{B1}) und (I_{B2}) verlaufen und daß der Bindkettfaden (B₂) unter der Schußhöhe (h_{B2}) des untersten Schußfadens (I_{B2}) liegt. Sobald diese Positionen erreicht sind, erfolgt der Schuß (I_{B1} und I_{B2}).

Bei dem nächsten Schuß müssen die Schußfäden (I₀₁) und (I₀₂) in dem Untergewebe eingeführt werden. Dazu wird die Schußeinführ-Vorrichtung in ihre tiefste Stellung gebracht, derart daß der obere Schußfaden (I₀₁) in eine Höhe (h₀₁) gelangt, die mit der Höhe (h_{B2}) des unteren Schußfadens (I_{B2}) übereinstimmt, wenn die Schußeinführ-Vorrichtung ihre oberste Stellung einnimmt.

Bevor der Schuß erfolgt, muß sich der Spannkettfaden (S₂) in der Höhe (h_{R'}) erstrecken. Die Bindkettfäden (B₃) und (B₄) überschneiden sich und sind jeweils auf die Höhe (h_{2'}) bzw. (h_{1'}) gebracht. Der aktive Polfaden (P₁₀) gelangt auf die Höhe (h_{3'}).

Diese unterschiedlichen Positionen sind derart gewählt, daß sich der Bindkettfaden (B₄) oberhalb der Schußhöhe (h₀₁) des obersten Schußfadens (I₀₁) erstreckt, daß der Spannkettfaden (S2) zwischen den Schußhöhen (h₀₁) und (h₀₂) der Schußfäden (I₀₁) und (I₀₂) verläuft, und daß der Bindkettfaden (B₃) und der aktive Polfaden (P₁₀) unter der Schußhöhe (h₀₂) des untersten Schußfadens (I₀₂) liegen.

Sobald diese Positionen erreicht sind, erfolgt der Schuß (I₀₁ und I₀₂),

Nachdem der Schuß in dem Untergewebe mit den Schußfäden (I₀₁ und I₀₂) erfolgt ist, können die Bindkettfäden (B₃, B₄) des Untergewebes bereits in ihre Steliung für den nächsten Schuß in dem Untergewebe gebracht werden, während der Schuß in dem Obergewebe mit den Schußfäden (I_{B1} und I_{B2}) verwirklicht wird.

Nachdem der Schuß in dem Obergewebe mit den Schußfäden (I_{B1} und I_{B2}) erfolgt ist, können die Bindkettfäden (B₁, B₂) des Obergewebes bereits in ihre Stellung für den nächsten Schuß in dem Obergewebe gebracht werden, während der Schuß in dem Untergewebe mit den Schußfäden (I₀₁ und I₀₂) verwirkliche wird.

Den Webrahmen der Bindkettfäden steht folglich zweimal so viel Zeit für eine Überschneidung zur Verfügung, verglichen mit einer Bindung, bei der nach jedem Schuß ein Schußfaden in dem Obergewebe und in dem Untergewebe eingebunden werden muß.

Ein weiterer Vorteil besteht darin daß die Spannkettfäden (S₁) und (S₂) stets an ihrem gleichen Ort (h_{R} oder h_{R'}) verbleiben; diese Webrahmen führen daher keine Anhebung aus. Die Spannkettfäden dienen hier dazu, zwei Stücke auseinander zu ziehen.

Ein Vorteil besteht noch darin, daß auch die toten Polkettfäden stets in derselben Stellung (h_{R} oder h_{R'}) - in der Höhe der Spannkettfäden - verbleiben können, um das Obergewebe oder Untergewebe einzubinden. Auf diese Weise ist es möglich, die Bindung gemäß der Erfindung mit einer einzigen Jacquardhubmaschine (Jacquardmaschine mit zwei Stellungen) auszuführen. Beispielsweise kann diese aus zwei Teilen, nämlich einem für die Arbeit oben und einem für die Arbeit unten bestehen. Die Stellung, bei der die Kettfäden in die Höhe (h_{R}) gebracht werden, ist der Ruhezustand der Jacquardhaken.

Ein zusätzlicher Vorteil besteht darin, daß beim Webvorgang in der zuvor erläuterten Art der Leistungsaufwand niedriger als bei den bekannten Maschinen sein kann.

Schließlich seien andere Vorteile genannt, daß sich einerseits die Polfäden nicht bewegen und daß sich die Webrahmen der Bindkettfäden nur mit der halben Geschwindigkeit zu bewegen brauchen, was einen Einfluß auf den Verschleiß von Einzelteilen, Fadenbruch usw. bedeutet.
Einige Aspekte der Erfindung werden nachfolgend angegeben:
Die Erfindung betrifft ein Arbeitsverfahren zum zweispuligen Anfertigen eines Doppelstückgewebes mit einer Zweischußbindung für die aktiven Polfäden (P₉ oder P₁₀) und mit eingebundenen, toten Polfäden (P₁₀ oder P₉), wobei die Schußeinführ-Hilfsmittel abwechselnd in die Höhe (h_{B1}, h_{B2}) des Obergewebes und in die Höhe (h₀₁, h₀₂) des Untergewebes gebracht werden; dabei werden jedesmal zwei übereinander liegende Schußfäden (I_{B1} und I_{B2}) bzw. (I₀₁ und I₀₂) in jenes Obergewebe bzw. Untergewebe eingebracht, während bei jedem Rapport der aktive Polfaden (P₉ oder P₁₀) hinsichtlich der beiden doppelten Schüsse (I_{B1}, I_{B2}) und (I₀₁, I₀₂) jenes Rapportes in dem Obergewebe oberhalb der beiden Schußfäden (I_{B1}, I_{B2}) und in dem Untergewebe unter die beiden Schußfäden (I₀₁, I₀₂) gebracht wird.

Soweit im vorstehenden von doppelspuligem oder zweispuligem Weben die Rede ist, soll darunter allgemein das Weben mit gleichzeitiger Einführung zweier Schußfäden in das Oberfach und in das Unterfach verstanden werden, unabhängig davon, wie diese Einführung erfolgt z. B. mittels Doppelgreifer oder Doppelschützen (zweischütziges Weben). Das erfindungsgemäße Doppelstückgewebe (mit Zwei-Schuß-Polbindung) kann auch als Jacquard-Doppelplüschgewebe bezeichnet werden.

## Patentansprüche

1. Verfahren zum doppelspuligen Weben eines Zweischuß-Doppelstückgewebes, bei dem abwechselnd in das Obergewebe und das Untergewebe jeweils zwei Schußfäden (IB1, IB2; IO1, I02) übereinander eingetragen werden, aktive Polfäden (P10) abwechselnd über die zwei Schußfäden (IB1, IB2) in das Obergewebe und unter die zwei Schußfäden (IO1, IO2) in das Untergewebe gebracht werden, tote Polfäden (P9) sowie Spannkettfäden (S1, S2) im Obergewebe und Untergewebe zwischen die übereinander liegenden Schußfäden (IB1, IB2; IO1, IO2) eingebunden werden,
dadurch gekennzeichnet,
daß die zwei Schußfäden (IB1, IB2; IO1, I02) zusammen, abwechselnd auf die Höhe des Obergewebes und auf die Höhe des Untergewebes gebracht werden, bevor sie in das Obergewebe bzw. in das Untergewebe übereinander eingetragen werden, und
daß die Spannkettfäden (S1) des Obergewebes und die Spannkettfäden (52) des Untergewebes während der Anfertigung des Doppelstückgewebes jeweils auf konstanter Höhe (hR und hR') gehalten werden, wobei der Abstand zwischen den beiden konstanten Höhen (hR und hR') den Abstand zwischen Obergewebe und Untergewebe derart übersteigt, daß die Spannkettfäden (S1 und S2) während der Anfertigung des Doppelstückgewebes Obergewebe und Untergewebe auseinander ziehen.

2. Verfahren nach Anspruch 1, dadurch gekennzeichnet, daß die toten Polkettfäden (P9), die in dem Obergewebe eingebunden werden, und die toten Polkettfäden, die in dem Untergewebe eingebunden werden, während der Anfertigung des Doppelstückgewebes jeweils auf konstanter Höhe (hR und hR') gehalten werden.

3. Verfahren nach Anspruch 1 oder 2, dadurch gekennzeichnet, daß beim Eintragen zweier Schußfäden (IB1, IB2) auf dem obersten Niveau (hB1 und hB2) der untere Schußfaden (IB2) auf annähernd demselben Niveau (hB2 = h01) wie der obere Schußfaden (I01) beim Einführen zweier Schußfäden (I01, I02) auf dem untersten Niveau (h01 und h02) eingeführt wird.

4. Verfahren nach einem der vorhergehenden Ansprüche, dadurch gekennzeichnet, daß die unterschiedlichen Positionen der Polkettfäden mit einer Einzelhub-Jacquardmaschine festgelegt werden.

5. Verfahren nach Anspruch 4, dadurch gekennzeichnet, daß eine Jacquardmaschine für die Polfäden aus einem Teil für das Obergewebe und einem Teil für das Untergewebe verwendet wird.

6. Verfahren nach Anspruch 4, dadurch gekennzeichnet, daß das Niveau zum Einbinden toter Polfäden im Obergewebe mit dem Ruhezustand der Jacquardhaken übereinstimmt.

## Claims

1. Double weft weaving method for a face-to-face fabric with double weft weave, whereby each time two weft threads (IB1, IB2; IO1, IO2) are inserted alternately one above the other into the upper fabric and into the lower fabric, active pile threads (P10) are alternately brought over the two weft threads (IB1, IB2) into the upper fabric and under the two weft threads (IO1, IO2) into the lower fabric, dead pile threads (P9) as well as tension warp threads (S1, S2) are woven into upper fabric and lower fabric between the weft threads (IB1, IB2; IO1, IO2), characterised in that the two weft threads (IB1, IB2; IO1, IO2) together are brought on the level of the upper fabric and on the level of the lower fabric, before they are inserted, one lying above the other, into the upper fabric, or into the lower fabric respectively, and in that the tension warp threads (S1) of the upper fabric and the tension warp threads (S2) of the lower fabric are kept each time on a constant level (hR and hR') during manufacturing, whereby the distance between the two constant levels exceeds the distance between upper fabric and lower fabric to such an extent that the tension warp threads (S1 and S2) pull apart the upper fabric and the lower fabric during manufacturing.

2. Method according to claim 1, characterised in that the dead pile warp threads (P9) that are woven into the upper fabric, and the dead pile warp threads, that are woven into the lower fabric are kept each time on a constant level during the manufacturing of the face-to-face fabric.

3. Method according to claim 2 or 3, characterised in that during the insertion of two weft threads (IB1, IB2) on the upper level (hB1 and hB2) the lower weft thread (IB2) is inserted approximately on the same level (hB2 = h01) as the upper weft thread (IO1) during the insertion of two weft threads (IO1, IO2) on the lower level.

4. Method according to any one of the preceding claims, characterised in that the different positions of the pile warp threads are determined with a one lift jacquard loom.

5. Method according to claim 4, characterised in that a jacquard loom is used for the pile threads consisting of one part for the upper fabric and another part for the lower fabric.

6. Method according to claim 4, characterised in that the level for weaving the dead pile threads into the upper fabric corresponds to the position of rest of the jacquard hooks.

## Revendications

1. Procédé de tissage à double insertion d'un tissu double face contre face à deux insertions, où chaque fois deux fils de trame (IB1, IB2; IO1, IO2) sont introduits alternativement, l'un au-dessus de l'autre, dans le tissu supérieur et dans le tissu inférieur, des fils de poil actifs (P10) sont portés alternativement au-dessus des deux fils de trame (IB1, IB2) dans le tissu supérieur et au-dessous des deux fils de trame (IO1, IO2) dans le tissu inférieur, des fils de poil (P₉) ainsi que des fils de chaîne tendeurs (S1, S2) sont liés dans le tissu supérieur et dans le tissu inférieur entre les fils de trame (IB1, IB2; IO1, IO2) se trouvant l'un au-dessus de l'autre, caractérisé en ce que les deux fils de trame (IB1, IB2; IO1, IO2) ensemble sont porté alternativement à la hauteur du tissu supérieur et à la hauteur du tissu inférieur, avant qu'ils soient introduits dans le tissu supérieur, respectivement dans le tissu inférieur, et en ce que les fils de chaîne tendeurs (S1) du tissu supérieur et les fils de chaîne tendeurs (S2) du tissu inférieur sont maintenus chaque fois à une hauteur constante (hR et hR') durant la fabrication du tissu double face contre face, la distance entre les deux hauteurs constantes (hR et hR') dépassant la distance entre le tissu supérieur et le tissu inférieur de telle manière, que les fils de chaîne tendeurs (S1 et S2) écartent le tissu supérieur et le tissu inférieur l'un de l'autre durant la fabrication du tissu double face contre face.

2. Procédé selon la revendication 1, caractérisé en ce que les fils de poil morts (P9) qui sont lié dans le tissu supérieur, et les fils de poil morts qui sont liés dans le tissu inférieur sont maintenus à une hauteur constante (hR et hR') durant la fabrication du tissu double face contre face.

3. Procédé selon la revendication 1 ou 2, caractérisé en ce que lors de l'introduction de deux fils de trame (IB1, IB2) au niveau supérieur (hB1 et hB2), le fil de trame inférieur (IB2) est introduit approximativement au même niveau (hB2 = hO1) que le fil de trame supérieur (IO1) lors de l'introduction de deux fils de trame (101, I02) au niveau inférieur (hO1 et hO2).

4. Procédé selon l'une quelconque des revendications précédentes, caractérisé en ce que les différentes positions des fils de chaîne de poil sont déterminées au moyen d'un métier Jacquard à levage simple.

5. Procédé selon la revendication 4, caractérisé en ce qu'un métier Jacquard pour les fils de poil est utilisé qui consiste en une partie pour le tissu supérieur et en une partie pour le tissu inférieur.

6. Procédé selon la revendication 4, caractérisé en ce que le niveau pour le liage des fils de poil morts dans le tissu supérieur correspond à la position de repos des crochets Jacquard.
